# EUROPÄISCHE PATENTSCHRIFT

(11) **EP 1 037 848 B1**
(45) Veröffentlichungstag und Bekanntmachung des Hinweises auf die Patenterteilung: **23.04.2003**
(21) Anmeldenummer: 98962421.8
(22) Anmeldetag: 08.12.1998
(51) Int. Cl.: B66C 23/34

(54) **FAHRWERK FÜR EINE WEITAUSLADENDE ARBEITSVORRICHTUNG, INSBESONDERE FÜR EINEN BAUHOCHKRAN**
TRAVELLING MECHANISM FOR AN EXTENSIVELY OVERHANGING WORKING DEVICE SUCH AS A BUILDING CRANE
CHASSIS POUR DISPOSITIF DE TRAVAIL PERMETTANT UN DECHARGEMENT EN UN POINT ELOIGNE, EN PARTICULIER POUR UNE GRUE DE CHANTIER ELEVEE

(30) Priorität: 09.12.1997 DE 19754643
(43) Veröffentlichungstag der Anmeldung: 27.09.2000
(73) Patentinhaber: Köck, Elke, 34121 Kassel (DE)
(72) Erfinder: MOJZIS, Karel, D-85375 Neufahrn (DE)
(74) Vertreter: Banzer, Hans-Jörg, Dipl.-Ing.
(86) Internationale Anmeldenummer: EP9807955
(87) Internationale Veröffentlichungsnummer: WO99029614

(56) Entgegenhaltungen:
- DE-A- 1 531 179
- DE-B- 1 280 519
- DE-U- 29 721 756
- FR-A- 1 352 261
- FR-A- 2 155 850

## Beschreibung

Die Erfindung betrifft ein Fahrwerk für weit ausladende Arbeitsvorrichtungen gemäß dem Oberbegriff des Anspruchs 1 und 2. Hierbei ist unter "weitausladend" zu verstehen, daß die Arbeitsvorrichtung zumindest im zu transportierenden Zustand weitausladend ist. Insbesondere betrifft die Erfindung ein Fahrwerk für einen Bauhochkran, besonders bevorzugt für einen untendrehenden Baukran, wobei das Fahrwerk eine Doppel- oder Tandemachse besitzt, die eine vordere und hintere Achse umfaßt.

Nach dem Stand der Technik, beispielsweise gemäß der FR-A-2 155 850, die ein Fahrwerk gemäß dem Oberbegriff des Anspruchs 1 und 2 offenbart, sind Bauhochkräne, insbesondere untendrehende Baukräne, mit Fahrwerk bekannt, bei denen das Fahrwerk, nachdem der Bauhochkran mittels desselben an den Aufstellungsort transportiert worden ist, vor dem Aufstellen des Bauhochkrans abmontiert wird. Denn wegen der relativ sehr großen Länge, die ein solcher Bauhochkran im zusammengelegten Zustand hat, ist es äußerst schwierig und in vielen Fällen sogar immöglich, den Bauhochkran im bebauten Gelände aufgrund der Enge des zur Verfügung stehenden Platzes an den genauen Aufstellungsort zu rangieren, wenn sich der Bauhochkran noch im zusammengelegten Zustand befindet.

So muß bei dem Bauhochkran nach der FR-A-2 155 850 das für den Überlandtransport des Bauhochkrans zum Aufstellungsort anmontierte Fahrwerk am Aufstellungsort abmontiert werden, um den Bauhochkran mittels Schienenraddrehgestellen, die permanent daran angebracht sind, an der Baustelle auf Schienen rangieren und verfahren zu können.

Da das Ab- und Anmontieren des Fahrwerks für den Überlandtransport zeitaufwendig ist, verursacht das Aufstellen und Abbauen des Bauhochkrans relativ hohe Kosten und eine entsprechende zeitliche Planung, wobei es zur Behinderung von vom Bauhochkran unabhängigen Bauarbeiten kommen kann. Außerdem muß das Fahrwerk während der Aufstellungszeit des Bauhochkrans anderweitig untergebracht werden, was einen entsprechenden Platzbedarf und gegebenenfalls zusätzliche Transportkosten erfordert.

Für den Überlandtransport ist daher aus der FR-A-2 155 850 ein Bauhochkran bekannt, der zusätzlich zu den Merkmalen des Oberbegriffs des Anspruchs 1 und 2 auch noch die Merkmale des Anspruchs 11 aufweist. Für den Überlandtransport wird das freie Ende des zusammengelegten und horizontal ausgerichteten Kranturms auf einem Zugfahrzeug angebracht, so daß die Zugkraft des Zugfahrzeugs über den Kranturm und den Kranunterbau auf das Fahrgestell des Krans übertragen und so der Kran mit seinem Fahrgestell beim Überlandtransport über die Straße gezogen wird.

Zur Lenkung des Fahrgestells des Krans wird das dessen Räder verbindende Lenkgestänge mittels zweier Stränge eines elastischen Seils mit dem Fahrgestell des Zugfahrzeugs über je eine Seilumlenkrolle so verbunden, daß der eine Seilstrang von der Achsschenkellenkung der linken vorderen Räder des Fahrgestells des Krans über die eine Seilumlenkrolle zu der rechten hinteren Seite des Fahrgestells des Zugfahrzeugs verläuft, und der andere Seilstrang verläuft symmetrisch zum ersteren. Durch diese Zwangslenkung wird die Kurvenfahrt des Zugfahrzeugs aufgrund der Seilspannung in eine Lenkung des Fahrgestells des Krans umgesetzt.

Ein derartiges Fahrwerk mit einer solchen Zwangslenkung ist zwar für den Überlandtransport eines Krans ausreichend, wofür es gemäß der FR-A-2 155 850 auch nur bestimmt ist, es ist jedoch für ein Rangieren des Krans an der Baustelle unter verhältnismäßig beengten Platzverhältnissen überhaupt nicht geeignet, d.h. ein solches Rangieren ist mit einem derartigen Fahrwerk nicht möglich

Aufgabe der Erfindung ist es, ein Fahrwerk, insbesondere für einen Bauhochkran, vorzugsweise einen untendrehenden Baukran, zur Verfügung zu stellen, das es ermöglicht, weit ausladende Arbeitsvorrichtungen, wie insbesondere Bauhochkräne, in Schnellmontage und unter relativ beengten Platzverhältnissen praktisch problemlos mit dem Überlandfahrwerk aufzustellen.

Diese Aufgabe wird in einem ersten Aspekt mit einem Fahrwerk gemäß dem Oberbegriff des Anspruchs 1 gelöst, welches das erste kennzeichnende Merkmal und eines oder mehrere der alternativen Merkmale (1) bis (3) des Kennzeichens dieses Anspruchs aufweist.

Gemäß einem zweiten Aspekt der Erfindung wird die vorstehende Aufgabe mit einem Fahrwerk nach dem Oberbegriff des Anspruchs 2 gelöst, das eines oder mehrere der alternativen Merkmale (1) bis (3) des Kennzeichens dieses Anspruchs besitzt.

Auf diese Weise wird mit der Erfindung ein Fahrwerk und ein als Schnellmontage-Kran ausgebildeter Bauhochkran so zur Verfügung gestellt, daß der erfindungsgemäße Bauhochkran schnell und problemlos mit dem Fahrwerk aufgestellt werden kann, sc daß ein zeitaufwendiges Abnehmen und späteres Wiederanmontieren des Fahrwerks nicht erforderlich ist. Außerdem ist auch das Abnehmen der notwenigen Kran-Gegengewichte für die Fahrt auf der Straße nicht erforderlich.

Das Fahrwerk nach der Erfindung und der erfindungsgemäße Bauhochkran mit angebautem Fahrwerk können in mehreren Geschwindigkeitsausführungen geliefert werden, z.B. in zwei Geschwindigkeitsausführungen für 25 bzw. 100 km/h.

Gemäß einer Alternative des Kennzeichens des Anspruchs 1 und 2 sind das Fahrwerk und der Bauhochkran nach der Erfindung so ausgebildet, daß die Zugeinrichtung ein Zugrohr und/oder einen Sattelzapfen umfaßt. Auf diese Weise bildet der Bauhochkran im zusammengelegten Zustand einen Starrdeichselanhänger bzw. einen Sattelanhänger, der mit einem entsprechenden Zugfahrzeug, nämlich insbesondere einem Lastkraftwagen oder einem Sattelschlepper nicht nur zur Baustelle gefahren, sondern auch auf der Baustelle zu dem genauen Aufstellungsort rangiert werden kann.

Das Besondere am Fahrwerk sind vor allem die Art der Lenkung, durch welche beide Achsen im Rangierbetrieb lenkbar sind.

Die vom Fahrgestell gesondert ausgebildete Zugeinrichtung ist an ein Zugfahrzeug ankuppelbar und über die auf dem Fahrwerk montierte Arbeitsvorrichtung (die in der bevorzugten Verwendung des Fahrwerks ein Bauhochkran ist) mit dem Fahrwerk verbunden, so daß die Arbeitsvorrichtung funktionell beim Fahren ein Teil des Gesamtfahrgestells ist, das dann von dem Fahrgestell und der Arbeitsvorrichtung gebildet wird.

Mit Hilfe der vorgenannten Lenkung wird das träge Verhalten, das sich insbesondere durch einen sehr langen Radstand der Bauhochkräne nach dem Stand der Technik ergibt, beim Rangieren erheblich verbessert. Dadurch ist es möglich, den Bauhochkran im zusammengelegten Zustand leicht in enge Baustellen-Einfahrten einzurangieren.

In einer bevorzugten Ausführungsform des erfindungsgemäßen Bauhochkrans ist das zugrohr und/oder der Sattelzapfen am Kranturm angebracht, wobei das Zugrohr vorzugsweise ein- und ausschiebbar ausgebildet ist, in welchem letzteren Fall das Zugrohr nicht abgenommen oder verschwenkt zu werden braucht, wenn der Bauhochkran aufgestellt wird.

Insbesondere kann die Zugeinrichtung so ausgebildet sein, daß sie ein Führungsrohr für das ein- und ausschiebbare Zugrohr aufweist, wobei das Führungsrohr, vorzugsweise starr, am Kran, insbesondere am Kranturm, befestigt ist.

Eine weitere Besonderheit des erfindungsgemäßen Fahrwerks und des Bauhochkrans nach der Erfindung besteht darin, daß in einer bevorzugten Ausführungsform der Sattelzapfen mit Schleifplatte fest am Führungsrohr des Zugrohrs angebracht ist. Der Bauhochkran kann auf diese Weise sowohl als Starrdeichselanhänger als auch als Sattelanhänger zur Baustelle gezogen werden.

Was die Ausbildung der Lenkung der ersten und zweiten Achse anbetrifft, so kann die erste und zweite Achse in einer bevorzugten Ausführungsform des Fahrgestells und des fahrbaren Bauhochkrans nach der Erfindung je als Lenkachse mit Drehgestell-Lenkung ausgebildet sein.

Hierbei sind die beiden Achsen der vorderen Räder einerseits und die Achsen der hinteren Ränder andererseits durch eine Kraftübertragung, bevorzugt durch eina Lenkstange, miteinander zur lenkgeometrischen Synchronbewegung verbunden, wobei die Lenkung hydraulisch betätigbar ist.

Für die Fahrt des erfindungsgemäßen Fahrwerks und den Transport des Bauhochkrans nach der Erfindung auf der Straße ist die Lenkeinrichtung vorzugsweise so ausgeführt, daß sie in der Geradeausfahrposition feststellbar ist, da hier ein Rangieren des Krans nicht erforderlich ist.

Zum Rangieren des Fahrwerks am Bestimmungsort, insbesondere mit darauf montiertem Bauhochkran, auf der Baustelle kann das erfindungsgemäße Fahrwerk vorteilhafterweise so ausgebildet sein, daß die hydraulisch betätigte Lenkeinrichtung über ein, vorzugsweise am Fahrgestell angebrachtes, Hydraulikaggregat fernsteuerbar ist, wobei diese Fernsteuerung insbesondere über Bowdenzug oder elektrisch erfolgen kann.

Nach einem weiteren alternativen Merkmal des Anspruchs 1 und 2 ist das Fahrwerk so ausgebildet, daß die Räder der ersten und zweiten Achse vorzugsweise im Bereich der Abstützfläche der Arbeitsvorrichtung, vorzugsweise des Krans, angeordnet sind.

Noch andere Merkmale der Erfindung sind in den Patentansprüchen angegeben, deren Wortlaut durch diese Bezugnahme mit zum Inhalt der vorliegenden Beschreibung gemacht wird.

Die vorstehenden sowie weitere Vorteile und Merkmale der Erfindung werden nachfolgenden anhand einer besonders bevorzugten Ausführungsform eines erfindungsgemäßen Fahrwerks in der Ausführungsform mit darauf montiertem Bauhochkran näher beschrieben und erläutert; es zeigen:
- Figur 1: eine Seitenaufrißansicht einer Ausführungsform des Fahrwerks nach der Erfindung mit einem darauf montierten Bauhochkran, der als untendrehender Baukran ausgeführt ist;
- Figur 2: eine Aufsicht auf das Fahrwerk mit dem Bauhochkran der Figur 1;
- Figur 3: einen Schnitt längs der Linie A-A durch das Fahrwerk der Figur 2;
- Figur 4: eine Seitenaufrißansicht des Fahrwerks mit Bauhochkran der Figur 1 in dem Zustand, in welchem, die Abstutzfüße in der aktiven Position sind und der Bauhcchkran aus seinem zusammengelegten Zustand gerade in den Aufstellungszustand entfaltet wird;
- Figur 5: eine Aufsicht auf den unteren Teil des Bauhochkrans mit dem Fahrwerk, wobei zur Veranschaulichung der Abstützung, die in dieser Figur hauptsächlich gezeigt werden soll, andere Teile weggelassen oder nur schematisch dargestellt sind;
- Figur 6: eine Seitenaufrißansicht des Fahrwerks mit Bauhochkran der Figuren 1 und 4 im aufgestellten Zustand;
- Figur 7: eine der Figur 5 entsprechende Aufsicht, welche die seitliche Ein- und Ausschwenkbarkeit der Abstützfüße veranschaulicht;
- Figur 6: eine Ansicht des in Fahrtrichtung beim Transport des Krans vorderen Endes mit einem zusätzlichen doppelachsigen Vorderachsenfahrwerk; und
- Figur 9: eine der Figur 8 entsprechende Ansicht mit einem einachsigen Vorderachsenfahrwerk.

Der in den Figuren 1, 4 und 6 insgesamt dargestellte Bauhochkran 1, der in der vorliegenden Ausführungsform als untendrehender Baukran ausgeführt ist, ist mit einem daran angebauten erfindungsgemäßen Fahrwerk 2 versehen, das einen Fahrgestellrahmen bzw. ein Fahrgestell 15 mit einer Doppel- oder Tandemachse besitzt, die eine erste Achse 3 und eine zweite Achse 4 umfaßt, wobei die erste Achse 3 in der zusammengelegten Konfiguration des Bauhochkrans 1 gemäß der Figur 1 die vordere Achse und die zweite Achse 4 die hintere Achse bildet. Das Fahrwerk weist weiterhin eine gesondert von dem Fahrgestell 15 ausgebildete Zugeinrichtung 28 auf, welche an dem Kran 1 oder einer anderen Arbeitsvorrichtung befestigt und an ein Zugfahrzeug ankuppelbar ist.

Das Fahrgestell 15 ist mittels einer Wippe 5 am Bauhochkran 1 befestigt, die Bolzen 60 (siehe Figur 2) hat. Der Bauhochkran 1 weist in einer für untendrehende Baukräne üblichen Weise einen Unterwagen 6, einen Drehkranz 7 und einen Oberwagen 8 auf, wobei an dem Oberwagen der Kranturm 9 und der Kranausleger 10 angebracht sind. Vorliegend besteht der Kranturm 9 aus einem unteren Kranturmabschnitt 9a und einem oberen Kranturmabschnitt 9b, und der Kranausleger 10 umfaßt einen inneren Kranauslegerabschnitt 10a und einen äußeren Kranauslegerabschnitt 10b. Die übrigen Teile des Bauhochkrans 1 sind, sofern sie weiter unten nicht genannt werden, übliche Teile und Ausrüstungen eines untendrehenden Baukrans.

Die erste Achse 3 und die zweite Achse 4 des erfindungsgemäßen. Fahrwerks 2 sind je als Lenkachse ausgeführt, wozu in der vorliegenden Ausführungsform die mit Bereifung versehenen Räder 11, nämlich sowohl die Räder 11a der ersten Achse 3 als auch die Räder 11b der zweiten Achse 4 mit einer Drehgestell-Lenkung versehen sind. Jede Drehgestell-Lenkung umfaßt, wie insbesondere aus den Figuren 1 und 3 ersichtlich ist, ein Drehgestell 12, an dem die Achse 3 bzw. 4 über Blattfedern 13 angebracht ist, sowie einen Lenkkranz 14, der vorliegend als Kugellenkkranz ausgebildet ist und über den das zugehörige Drehgestell 12 am Fahrgestell 15 des Fahrwerks 2 befestigt ist. Jedes der beiden Drehgestelle 12 ist mit je einer Verbindungsund Versteifungskonstruktion 16 bzw. 17 versehen, und diese beiden Verbindungs- und Versteifungskonstruktionen 16 und 17 sind durch eine Kraftübertragung 18, die vorliegend als Lenkstange ausgeführt ist, über Gelenke 18a bzw. 18b zu einer lenkgeometrisch synchronen Lenkbewegung miteinander verbunden.

Die Lenkung ist hydraulisch betätigbar, und zwar mittels eines Lenk- bzw. Hydraulikzylinders 19 (in Figur 2 gestrichelt angedeutet), der über ein erstes Gelenk 20a am Fahrgestell 15 und über ein zweites Gelenk 20b an der einen 16 der beiden Verbindungs- und Versteifungskonstruktionen 16, 17 angebracht ist. Dieser Lenk- bzw. Hydraulikzylinder 19 wird von einem am Fahrgestell 15 angebrachten Hydraulikaggregat 58 versorgt und ist mittels einer Lenkungs- bzw. Fernsteuerung 23, beispielsweise über Bowdenzug oder über elektrische Kabel, steuerbar. Die nicht gezeigte Pumpe des Hydraulikaggregats 58 wird von Fahrzeugbatterien 24, beispielsweise von zwei 12-Volt-Fahrzeugbatterien, mit elektrischem Strom versorgt. Wenn sich der Bauhochkran im Arbeitseinsatz befindet und somit an die Baustellen-Stromquelle angeschlossen ist, werden die Fahrzeugbatterien 24 durch ein montiertes Ladegerät aufgeladen. Mit 21 ist ein Druckluftbehälter für die Bremsanlage bezeichnet.

Durch den vorstehenden Aufbau sind die erste und zweite Achse 3 bzw. 4 lenkgeometrisch synchron verstellbar, und mit Hilfe dieser Lenkung wird ein ausgezeichnetes Rangieren des erfindungsgemäßen Fahrwerks 2, vorliegend Bauhochkran 1, an der Baustelle ermöglicht, -insbesondere kann ein leichtes Einrangieren in enge Baustellen-Einfahrten bewerkstelligt werden.

Die Lenkeinrichtung ist, z.B. vorliegend für den Krantransport, in der Geradeausfahrposition durch eine Arretierung 62 (siehe Figur 2) arretierbar, und zwar in der dargestellten Ausführungsform durch einen Sicherungsbolzen 25 (siehe Figur 1), der in zwei miteinander fluchtende Hülsen 26 und 27 einsteckbar ist, von denen die eine Hülse 26 am Fahrgestell 15 und die andere Hülse 27 an dem einen der beiden Drehgestelle 12a, 12b fest angebracht ist, so daß bei eingefügtem Sicherungsbolzen 25 beide über die Kraftübertragung 18 miteinander zwangsgekoppelten Drehgestelle, die zusammenfassend mit 12 bezeichnet werden, in der Geradeausfahrposition arretiert sind.

Die Zugeinrichtung 28 (siehe insbesondere Figur 1) bildet einen vom Fahrgestell 15 gesonderten Teil des Fahrwerks 2 und ist insgesamt am Bauhochkran 1, vorliegend am unteren Kranturmabschnitt 9a, angebracht und durch denselben mit dem Fahrwerk 2 verbunden. Wenn anstelle des Krans 1 eine andere, ähnlich weit ausladende Arbeitsvorrichtung, wie beispielsweise eine extrem lange Feuerwehrleiter, ein Langrohrgeschütz, eine Raketenabschußrampe oder dgl. mit dem erfindungsgemäßen Fahrwerk 2 ausgerüstet ist, dann ist auch hier die Zugeinrichtung an dem in Transportfahrtrichtung vorderen Endbereich der Arbeitsvorrichtung angebracht, und die Arbeitsvorrichtung bildet ebenso wie vorliegend der Kran 1 funktionell einen Teil des gesamten "Fahrgestells", indem sie die Zugeinrichtung mit dem Fahrwerk 2 bzw. dessen Fahrgestell 15 verbindet.

Die Zugeinrichtung 28 besteht in der vorliegenden Ausführungsform im wesentlichen aus einem Führungsrohr 42, einem Zugrohr 29, einer Schleifplatte 30 und einem Sattelzapfen 31. Das Zugrohr 29 ist mittels des Führungsrohrs 42 zu einer Ein- und Ausschiebebewegung geführt, wie in Figur 1 dargestellt ist, wo das Zugrohr 29 durch strichpunktierte Linien in der herausgeschobenen Position und durch ausgezogene Linien in der eingeschobenen Position dargestellt ist. Am vorderen Ende des Zugrohrs 29 befindet sich eine Zugöse 32, die am Zugrohr 29 angeschraubt ist, so daß die Arbeitsvorrichtung 1, in der vorliegend bevorzugten Ausführungsform, also der gezeigte Bauhochkran, über die Zugöse 32 mit der Bolzenkupplung eines Lastkraftwagens verbunden werden kann. Das Zugrohr 29 ist an dem Führungsrohr 42 arretierbar, und zwar vorliegend mittels zweier Steckbolzen 33; und das Führungsrohr 42 ist über Befestigungsplatten 43 an der Arbeitsvorrichtung 1, vorliegend am Kranturmabschnitt 9a, befestigt.

Unter dem Führungsrohr 28 ist die Schleifplatte 30 befestigt, beispielsweise durch Anschweißen, und an dieser Schleifplatte 30 ist der Sattelzapfen 31 angebracht, beispielsweise angeschraubt, so daß die Arbeitsvorrichtung 1 dadurch mit der Sattelkupplung an einem Lastkraftwagen oder einem Sattelschlepper verbunden werden kann, nachdem das Zugrohr 29 in die eingeschobene Position gebracht und in dieser mittels der Steckbolzen 33 arretiert worden ist.

Die Abstützung der Arbeitsvorrichtung 1, vorliegend des Bauhochkrans, erfolgt mittels Abstützfüßen 36, von denen, wie die Figur 5 zeigt, vier in zentralsymmetrischer Anordnung vorgesehen sind, wobei dieselben vorzugsweise als Hydraulik-Abstützfüße ausgebildet sind, die durch ein Hydraulikaggregat 22 versorgt werden (siehe Figur 2). Diese ermöglichen - im Gegensatz zu den herkömmlichen mechanischen Abstützspindeln - ein schnelles und mittels einer elektronischen Nivelliereinrichtung (nicht gezeigt) automatisches Ausnivellieren und Aufstellen der Arbeitsvorrichtung 1, wie des Bauhochkrans, ohne großen Kraftaufwand durch nur eine einzige Bedienungsperson, insbesondere eine flexible Montage und Demontage auf schwierigstem Gelände bzw. Baugelände.

Wie die Figur 5 weiter zeigt, sind die Räder 11 des Fahrwerks 2 innerhalb des Bereichs der Abstützfläche der Arbeitsvorrichtung 1, also hier des Bauhochkrans, angeordnet, d.h. der Fläche, welche von einer die Abstützfüße 36 miteinander verbindenden Linie umschlossen wird.

Die Hydraulik-Abstützfüße 36 haben ein entsperrbares Rückschlagventil integriert und als zusätzliche Sicherheit einen Absperrhahn pro Abstützfuß 36 eingebaut.

Die Abstützfüße 36 werden durch das Hydraulik-Aggregat 22 mit Hydrauliköl versorgt und können auch unabhängig von der automatischen elektronischen Nivelliereinrichtung einzeln mittels Handsteuerventilen 37 (siehe Figur 2) angesteuert werden, die erste Steuerventile 37a für die Abstützfüße auf der einen Seite des Fahrwerks 2 und zweite Steuerventile 37b für die Abstützfüße auf der anderen Seite des Fahrwerks 2 umfassen (siehe Figur 2). Die Stromversorgung des Hydraulikaggregats 22 erfolgt im Arbeitseinsatz vom Schaltschrank des Bauhochkrans 1 aus.

Wie Figur 7 durch die dortigen vier Pfeile veranschaulicht, sind die Abstützfüße 36 aus einer an das Fahrgestell 15 beigeklappten Transportposition (gestrichelte Darstellung) in ihre Arbeitsposition (ausgezogene Linien) seitlich ausklappbar und zum Transport wieder beiklappbar.

Außerdem sind noch, wie Figur 2 zeigt, Anschlüsse 57 für Versorgungsleitungen, ein Hauptschalter 59 und ein Staukasten 61 auf dem Fahrgestell 15 vorgesehen.

Wie die Figur 4 veranschaulicht, braucht das Zugrohr 29 zum Aufstellen der Arbeitsvorrichtung 1, vorliegend des Bauhochkrans, nur in die eingeschobene Position gebracht zu werden, um nicht in störenden Eingriff mit einem Teil der Arbeitsvorrichtung 1, wie vorliegend mit dem Kranausleger 10 bzw. dem daran vorgesehenen Laufwerk 34, zu kommen. Infolgedessen kann das Führungsrohr 42, in dem das Zugrohr 29 geführt ist, starr an der Arbeitsvorrichtung 1, wie z.B. am Kranturm 9, angebracht sein und in diesem Zustand an der vollständig aufgestellten Arbeitsvorrichtung 1 bzw. dem Bauhochkran verbleiben, wie die Figur 6 veranschaulicht. In Figur 4 sind durch Pfeile 39, 40 und 41 die Verschwenkbewegungen des unteren und oberen Kranturmabschnitts 9a, 9b und der Kranauslegerabschnitte 10a, 10b beim Aufstellen des Krans angedeutet.

Die Kran-Gegengewichte 35 können, wie die Figur 1 zeigt, am zusammengelegten Bauhochkran 1 während dessen Transport verbleiben.

Schließlich kann am Kranturm 9, insbesondere am unteren Kranturmabschnitt 9a, ein klappbarer und in der Höhe veränderbarer Stützfuß 38 abnehmbar (Fig. 1) oder beiklappbar (Fig. 8 und 9) angebracht sein, um die weit über das Fahrwerk 2 hinausragende Arbeitsvorrichtung 1, wie den Bauhochkran, in dem Zustand derselben, in dem sie nicht an einen Lastkraftwagen oder eine Zugmaschine angekuppelt ist, abzustützen. Dieser Stützfuß 38 hat in Fig. 8 und 9 ein Rad 39, mit dem er auch beim Rangieren der Arbeitsvorrichtung 1 abgestützt werden kann.

Die Figuren 8 und 9 zeigen das in Transportrichtung des zusammengelegten Krans vordere Ende desselben mit einem daran befestigbaren doppelachsigen Vorderachsenfahrwerk 43 (Figur 8) und einem daran befestigten einachsigen Vorderachsenfahrwerk 44 (Figur 9). Denn bei Baukränen schwerer Ausführungen überschreitet die Belastung am Zugrohr eine Tonne. Da mehr als eine Tonne vom Gesetzgeber nicht erlaubt ist, kann man ein Zugrohr nicht mehr einsetzen. Es'kommt deshalb eine zusätzliche (gebremste) Vorderachsenkonstruktion 43 oder 44 zum Einsatz. Entsprechendes gilt für andere Arbeitsvorrichtungen, wie Langrohrgeschütze etc. (siehe oben).

Der Kran 1 kann, je nach Zugfahrzeug, als Sattelanhänger oder als mehrachsiger Deichselanhänger gezogen werden.

Im einzelnen umfaßt die, vorzugsweise gebremste, Vorderachsenkonstruktion 43 gemäß Figur 8 zwei Achsen 45 und 46 mit Rädern 47 und Federung 55 (Blatt- oder Luftfederung), einem Fahrgestell 48, einem darauf befindlichen Drehkranz 49 (Kugellenkkranz) und einem Aufbaurahmen 50, an dem Laschen 51 zum Anbolzen des Vorderachsenfahrwerks 43 an die Zugeinrichtung 28 der Arbeitsmaschine 1, wie vorliegend des Krans, angebracht sind. An der Schleifplatte 30 der Zugeinrichtung 28 sind Aufnahmevorrichtungen 52 für die Laschen 51 angebracht, und sowohl die Laschen 51 als auch die Aufnahmevorrichtungen 52 sind mit Durchgangslöchern oder Bohrungen 53 für Steckbolzen (nicht dargestellt) versehen. Mittels der Bohrungen oder Durchgangslöcher 53 und der Steckbolzen wird die gesamte Vorderachsenkonstruktion 43 an der Arbeitsvorrichtung 1, im Beispiel am Kran, befestigt.

In Fig. 9 ist eine - ebenfalls bevorzugt gebremste - einachsige Vorderachsenkonstruktion 44 im bereits an der Arbeitsvorrichtung 1, vorliegend am Kran, befestigten Zustand gezeigt. Diese ist, abgesehen von der nur einzigen Achse 54 und der daraus resultierenden Modifikation, im übrigen so ausgebildet wie die Vorderachsenkonstruktion 43 der Figur 8, so daß insoweit auf deren Beschreibung Bezug genommen wird.

Die Vorderachsenkonstruktion 43, 44 ist mittels einer Zugdeichsel 56 an ein Zugfahrzeug ankuppelbar.

Als Alternative kann die Befestigung der Vorderachsenkonstruktion mittels einer Sattelkupplung am Sattelzapfen 31 erfolgen; bei dieser Konstruktion ist eine Doppelachse 45, 46 unbedingt erforderlich. Die Sattelkupplung ersetzt dann auch den Drehkranz 49, da die Drehbewegung über die Schleifplatte 30 bzw. den Sattelzapfen 31 erfolgt.

## Patentansprüche

1. Fahrwerk für weitausladende Arbsitsvorrichtungen, insbesondere für einen Bauhochkran, umfassend
(A) ein Fahrgestell (15) mit einer Doppel- oder Tandemachse (3, 4), die eine erste und zweite Achse aufweist; und
(B) eine mit einem Zugfahrzeug verbindbare Zugeinrichtung (28) ;
wobei das Fahrgestell (15) und die Zugeinrichtung (28) derart ausgebildet sind, daß
(a) sowohl die Räder (11a) der ersten Achse (3) als auch die Räder (11b) der zweiten Achse (4) mit einer Drehgestelloder Achsschenkellenkung versehen sind;
(b) die Drehgestell- oder Achsschenkellenkung der Räder (11a) der ersten Achse (3) derart mit der Drehgestell- oder Achsschenkellenkung der Räder (11b) der zweiten Achse (4) verbunden ist, daß die Lenkung der Räder (11a, 11b) der ersten und der zweiten Achse (3, 4) lenkgeometrisch synchron erfolgt;
(c) die Räder (11a, 11b) der ersten und zweiten Achse (3, 4) vorzugsweise im Bereich der Abstützfläche der Arbeitsvorrichtung (1) vorzugsweise des Krans, angeordnet sind; und
(d) die Zugeinrichtung (28) gesondert vom Fahrgestell (15) ausgebildet und an der auf dem Fahrgestell (15) zu transportierenden und mit dem Fahrgestell (15) zu einer baulichen Einheit verbindbaren Arbeitsvorrichtung (1), insbesondere an einem Kran, vorzugsweise einem Bauhochkran, anbringbar und darüber mit dem Fahrwerk verbindbar ist.
**dadurch gekennzeichnet, daß**
die erste und zweite Achse (3, 4) je als Lenkachse mit Drehgestell-Lenkung ausgebildet und beide Achsen (3, 4) zur lenkgeometrischen Synchronbewegung durch eine Kraftübertragung (18), bevorzugt eine Lenkstange, miteinander verbunden sind, und dadurch, daß
(1) die Lenkung hydraulisch betätigbar ist, wobei bevorzugt die hydraulisch betätigte Lenkeinrichtung über ein, vorzugsweise am Fahrgestell (15) angebrachtes, Hydraulikaggregat (58) fernsteuerbar ist;
und/oder
(2) die Zugeinrichtung (28) ein Zugrohr (29) und/oder einen Sattelzapfen (31) umfaßt;
und/oder
(3) ein an der Zugeinrichtung (28) lösbar befestigbares zusätzliches Vorderachsenfahrwerk (43, 44), das an ein Zugfahrzeug ankuppelbar ist, vorgesehen ist.

2. Fahrwerk für weitausladende Arbeitsvorrichtungen, insbesondere für einen Bauhochkran, umfassend
(A) ein Fahrgestell (15) mit einer Doppel- oder Tandemachse (3, 4), die eine erste und zweite Achse aufweist; und
(B) eine mit einem Zugfahrzeug verbindbare Zugeinrichtung (28);
wobei das Fahrgestell (15) und die Zugeinrichtung (28) derart ausgebildet sind, daß
(a) sowohl die Räder (11a) der ersten Achse (3) als auch die Räder (11b) der zweiten Achse (4) mit einer Drehgestelloder Achsschenkellenkung versehen sind;
(b) die Drehgestell- oder Achsschenkellenkung der Räder (11a) der ersten Achse (3) derart mit der Drehgestell- oder Achsschenkellenkung der Räder (11b) der zweiten Achse (4) verbunden ist, daß die Lenkung der Räder (11a, 11b) der ersten und der zweiten Achse (3, 4) lenkgeometrisch synchron erfolgt;
(c) die Räder (11a, 11b) der ersten und zweiten Achse (3, 4) vorzugsweise im Bereich der Abstützfläche der Arbeitsvorrichtung (1), vorzugsweise des Krans, angeordnet sind;
(d) die Zugeinrichtung (28) gesondert vom Fahrgestell (15) ausgebildet und an der auf dem Fahrgestell (15) zu transportierenden und mit dem Fahrgestell (15) zu einer baulichen Einheit verbindbaren Arbeitsvorrichtung (1), insbesondere an einem Kran, vorzugsweise einem Bauhochkran, anbringbar und darüber mit dem Fahrwerk verbindbar ist; und
(e) die erste und zweite Achse (3, 4) von je zwei Achsstummeln gebildet ist und die Achsstummel der vorderen Räder (11a) zur lenkgeometrischen Synchronbewegung durch eine Kraftübertragung (18), bevorzugt eine Lenkstange, mit den Achsstummeln der hinteren Räder (11b) verbunden sind;
**dadurch gekennzeichnet, daß**
(1) die Lenkung hydraulisch betätigbar ist, wobei bevorzugt die hydraulisch betätigte Lenkeinrichtung über ein, vorzugsweise am Fahrgestell (15) angebrachtes, Hydraulikaggregat (58) fernsteuerbar ist;
und/oder
(2) die Zugeinrichtung (28) ein Zugrohr (29) und/oder einen Sattelzapfen (31) umfaßt;
und/oder
(3) ein an der Zugeinrichtung (28) lösbar befestigbares zusätzliches Vorderachsenfahrwerk (43, 44), das an ein Zugfahrzeug ankuppelbar ist, vorgesehen ist.

3. Fahrwerk nach Anspruch 1 oder 2, **dadurch gekennzeichnet, daß** der Sattelzapfen (31) an einer Schleifplatte (30) vorgesehen ist.

4. Fahrwerk nach Anspruch 1, 2, oder 3, **dadurch gekennzeichnet, daß** das Zugrohr (29) ein- und ausschiebbar ausgebildet ist.

5. Fahrwerk nach Anspruch 4, **dadurch gekennzeichnet, daß** die Zugeinrichtung (28) ein Führungsrohr (42) für das ein- und ausschiebbare Zugrohr (29) aufweist.

6. Fahrwerk nach Anspruch 5, **dadurch gekennzeichnet, daß** das Führungsrohr (42), vorzugsweise starr, an der Arbeitsvorrichtung (1), insbesondere am Kran, bevorzugt an einem Kranturm (9), befestigbar ist.

7. Fahrwerk nach einem der Ansprüche 3 bis 6, **dadurch gekennzeichnet, daß** die Schleifplatte (30) mit dem Sattelzapfen (31) am Führungsrohr (42) angebracht ist und/oder direkt an der Arbeitsvorrichtung (1), insbesondere am Kran, bevorzugt am Kranturm (9), anbringbar ist.

8. Fahrwerk nach einem der Ansprüche 1 bis 7, **dadurch gekennzeichnet, daß** die Lenkeinrichtung für den Transport in der Geradeausfahrposition, vorzugsweise mittels eines Steckbolzens (33), feststellbar ist.

9. Fahrwerk nach einem der Ansprüche 1 bis 8, **dadurch gekennzeichnet, daß** das zusätzliche Vcrderachsenfahrwerk (43, 44) durch Steckbolzen und/oder durch einen oder den Sattelzapfen (31) an der Zugeinrichtung (28) befestigbar ist.

10. Fahrwerk nach einem der Ansprüche 1 bis 9, **dadurch gekennzeichnet, daß** das zusätzliche Vorderachsenfahrwerk (43, 44) mehrachsig, insbesondere doppelachsig, ausgebildet und über eine Horizontaldrehvorrichtung (31, 49) an der Zugeinrichtung (28) befestigbar ist.

11. Fahrwerk nach einem der Ansprüche 1 bis 10, **dadurch gekennzeichnet, daß** das Fahrwerk (15, 28) und eine weitausladende Arbeitsvorrichtung (1), vorzugsweise ein Bauhochkran (1), insbesondere ein untendrehender Baukran, zu einer fahrbaren Arbeitsvorrichtung, bevorzugt einem fahrbaren Kran, zusammengebaut sind, wobei die Arbeitsvorrichtung (1), vorzugsweise der Kran, auf dem Fahrgestell (15) montiert ist und die Zugeinrichtung (28) entfernt vom Fahrgestell (15) an der Arbeitsvorrichtung (1), bevorzugt am Kran, angebracht und durch die Arbeitsvorrichtung (1), bevorzugt den Kran, mit dem Fahrgestell (15) verbunden ist.

12. Fahrwerk mit Arbeitsvorrichtung, insbesondere mit Kran, nach Anspruch 11, **dadurch gekennzeichnet, daß** das Zugrohr (29) und/oder der Sattelzapfen (31) am Kranturm (9) angebracht ist.

13. Fahrwerk mit Arbeitsvorrichtung, insbesondere mit Kran, nach Anspruch 11 oder 12, **dadurch gekennzeichnet, daß** die Zugeinrichtung (28) mittels des Führungsrohrs (42) am Kran (1), vorzugsweise am Kranturm (9), befestigt ist, wobei das Führungsrohr (42) bevorzugt starr am Kran (1) oder Kranturm (9) angebracht ist.

14. Fahrwerk mit Arbeitsvorrichtung, insbesondere mit Kran, nach Anspruch 11, 12 oder 13, **dadurch gekennzeichnet, daß** die Schleifplatte (30) mit dem Sattelzapfen (31) am Führungsrohr (42) und/oder direkt an der Arbeitsvorrichtung (1), insbesondere dem Kran, bevorzugt am Kranturm (9), angebracht ist.

15. Fahrwerk mit Arbeitsvorrichtung, insbesondere mit Kran, nach Anspruch 11, 12, 13 oder 14, **dadurch gekennzeichnet, daß** an dem auf dem Fahrgestell (15) angebrachten Unterbau, insbesondere Unterwagen (6), des Krans (1) Abstützfüße (36), bevorzugt Hydraulik-Abstützfüße, angebracht sind.

16. Fahrwerk mit Arbeitsvorrichtung, insbesondere mit Kran, nach einem der Ansprüche 11 bis 15, **dadurch gekennzeichnet , daß** an der Arbeitsvorrichtung (1), vorzugsweise am Kranturm (9), wenigstens ein, vorzugsweise beiklappbarer, Stützfuß (38) angebracht ist.

17. Fahrwerk mit Arbeitsvorrichtung, insbesondere mit Kran, nach einem der Ansprüche 11 bis 16, **dadurch gekennzeichnet, daß** der Unterbau, insbesondere der Unterwagen (6), der Arbeitsvorrichtung (1), insbesondere des Krans, über eine Wippe (5) auf dem Fahrgestell (15) angebracht ist.

18. Fahrwerk mit Arbeitsvorrichtung (1), insbesonders mit Kran, nach einem der Ansprüche 11 bis 17, **dadurch gekennzeichnet, daß** das Fahrgestell (15) derart ausgelegt ist, daß Gegengewichte, insbesondere die Kran-Gegengewichte (35), während des Transports an der Arbeitsvorrichtung (1) bzw. dem Kran verbleiben können.

19. Fahrwerk mit Arbeitsvorrichtung (1), insbesondere mit Kran, nach einem der Ansprüche 11 bis 18, **dadurch gekennzeichnet, daß** an der Zugeinrichtung (28) ein zusätzliches Vorderachsenfahrwerk (43, 44) befestigt, ist.

## Claims

1. Moving gear for widely projecting operating devices, in particular for a building crane, comprising
(A) an undercarriage (15) with a double or tandem axle (3, 4) which has a first and second axle; and
(B) a towing device (28) which is connectable to a towing vehicle;
the undercarriage (15) and the towing device (28) being designed in such a way that
(a) both the wheels (11a) of the first axle (3) and the wheels (1 1b) of the second axle (4) are provided with bogie steering or axle pivot steering;
(b) the bogie or axle pivot steering of the wheels (11a) of the first axle (3) is connected to the bogie or axle pivot steering of the wheels (11b) of the second axle (4) in such a way that the wheels (11a, 11b) of the first and of the second axle (3, 4) are steered synchronously in terms of steering geometry;
(c) the wheels (11a, 11b) of the first and second axle (3, 4) are preferably arranged in the region of the bearing surface of the operating device (1) preferably of the crane; and
(d) the towing device (28) is formed separately from the undercarriage (15) and can be provided on the operating device (1), in particular on a crane, preferably a building crane, which is to be transported on the undercarriage (15) and can be connected to the undercarriage (15) to form a constructional unit, and can be connected thereby to the moving gear, **characterised in that** the first and second axle (3, 4) are each designed as a steering-type axle with bogie steering and both axles (3, 4) are connected to one another for synchronous movement in terms of steering geometry by a load transmission (18), preferably a steering rod and **in that**
(1) the steering can be operated hydraulically, wherein the hydraulically operated steering device can preferably be remote controlled via a hydraulic unit (58) provided preferably on the undercarriage (15);
and/or
(2) the towing device (28) comprises a towing tube (29) and/or a king pin (31);
and/or
(3) an additional front axle moving gear (43, 44) which can be detachably fastened to the towing device (28) and can be coupled to a towing vehicle, is provided.

2. Moving gear for widely projecting operating devices, in particular for a building crane, comprising
(A) an undercarriage (15) with a double or tandem axle (3, 4) which has a first and second axle; and
(B) a towing device (28) which is connectable to a towing vehicle;
the undercarriage (15) and the towing device (28) being designed in such a way that
(a) both the wheels (11a) of the first axle (3) and the wheels (11b) of the second axle (4) are provided with bogie steering or axle pivot steering;
(b) the bogie or axle pivot steering of the wheels (11a) of the first axle (3) is connected to the bogie or axle pivot steering of the wheels (11b) of the second axle (4) in such a way that the wheels (11a, 11b) of the first and of the second axle (3, 4) are steered synchronously in terms of steering geometry;
(c) the wheels (11a, 11b) of the first and second axle (3, 4) are preferably arranged in the region of the bearing surface of the operating device (1), preferably of the crane; and
(d) the towing device (28) is formed separately from the undercarriage (15), and can be provided on the operating device (1), in particular on a crane, preferably a building crane, which is to be transported on the undercarriage (15) and can be connected to the undercarriage (15) to form a constructional unit, and can be connected thereby to the moving gear, and
e) the first and second axle (3, 4) are formed by two respective axle journals and the axle journals of the front wheels (11a) are connected for synchronous movement in terms of steering geometry by a load transmission (18), preferably a steering rod, to the axle journals of the back wheels (11b); **characterised in that**
(1) the steering can be operated hydraulically, wherein the hydraulically operated steering device can preferably be remote controlled via a hydraulic unit (58) provided preferably on the undercarriage (15);
and/or
(2) the towing device (28) comprises a towing tube (29) and/or a king pin (31);
and/or
(3) an additional front axle moving gear (43, 44) which can be detachably fastened to the towing device (28) and can be coupled to a towing vehicle, is provided.

3. Moving gear according to claim 1 or 2, **characterised in that** the king pin (31) is provided on a rubbing plate (30).

4. Moving gear according to claim 1, 2 or 3, **characterised in that** the towing tube (29) is designed to be retractable and extendable.

5. Moving gear according to claim 4, **characterised in that** the towing device (28) has a guide tube (42) for the retractable and extendable towing tube (29).

6. Moving gear according to claim 5, **characterised in that** the guide tube (42) can be fastened, preferable rigidly, to the operating device (1) in particular to the crane, preferably to a crane tower (9).

7. Moving gear according to any of claims 3 to 6, **characterised in that** the rubbing plate (30) with the king pin (31) is provided on the guide tube (42) and/or can be directly provided on the operating device (1), in particular on the crane, preferably on the crane tower (9).

8. Moving gear according to any of claims 1 to 7, **characterised in that** the steering device can be fixed for transportation in the straight ahead position, preferably by means of a socket pin (33).

9. Moving gear according to any of claims 1 to 8, **characterised in that** the additional front axle moving gear (43, 44) can be fastened by socket pins and/or by a or the king pin (31) to the towing device (28).

10. Moving gear according to any of claims 1 to 9, **characterised in that** the additional front axle moving gear (43, 44) is multiple-axled, in particular double-axled in design and can be fastened via a horizontal rotary device (31, 49) to the towing device (28).

11. Moving gear according to any of claims 1 to 10, **characterised in that** the moving gear (15, 28) and a widely projecting operating device (1), preferably a building crane (1), in particular a construction crane revolving at the base, are combined into a driveable operating device, preferably a driveable crane, the operating device (1), preferably the crane, being assembled on the undercarriage (15) and the towing device (28) being provided remote from the undercarriage (15) on the operating device (1), preferably on the crane, and being connected by the operating device (1), preferably the crane, to the undercarriage (15).

12. Moving gear with operating device, in particular with crane, according to claim 11, **characterised in that** the towing tube (29) and/or the king pin (31) is/are provided on the crane tower (9).

13. Moving gear with operating device, in particular with crane, according to claim 11 or 12, **characterised in that** the towing device (28) is fastened by means of the guide tube (42) to the crane (1), preferably to the crane tower (9), the guide tube (42) preferably being rigidly provided on the crane (1) or crane tower (9).

14. Moving gear with operating device, in particular with crane, according to claim 11, 12 or 13, **characterised in that** the rubbing plate (30) with the king pin (31) is provided on the guide tube (42) and/or directly on the operating device (1), in particular the crane, preferably on the crane tower (9).

15. Moving gear with operating device, in particular with crane, according to claim 11, 12, 13 or 14, **characterised in that** outriggers (36), preferably hydraulic outriggers, are provided on the substructure provided on the undercarriage (15) in particular chassis (6), of the crane (1).

16. Moving gear with operating device, in particular with crane, according to any of claims 11 to 15, **characterised in that** at least one, preferably hinged, outrigger (38) is provided on the operating device (1), preferably on the crane tower (9).

17. Moving gear with operating device, in particular with crane, according to any of claims 11 to 16, **characterised in that** the substructure, in particular the chassis (6) of the operating device (1), in particular of the crane, is provided on the undercarriage (15) via a rocker (5).

18. Moving gear with operating device (1), in particular with crane, according to any of claims 11 to 17, **characterised in that** the moving gear (15) is designed in such a way that counterweights, in particular the crane counterweights (35) can remain on the operating device (1) or the crane during transportation.

19. Moving gear with operating device (1), in particular with crane, according to any of claims 11 to 18, **characterised in that** an additional front axle moving gear (43, 44) is fastened to the towing device (28).

## Revendications

1. Train de roulement, pour des dispositifs de travail de grande portée, notamment pour une grue de chantier de grande hauteur, comprenant
(A) un châssis (15) avec un essieu double ou en tandem (3, 4), qui comprend un premier et un second essieu ; et
(B) un mécanisme d'attelage (28) pouvant être relié à un véhicule tracteur ;
la configuration du châssis (15) et du mécanisme d'attelage (28) étant la suivante
(a) aussi bien les roues (1 la) du premier essieu (3) que les roues (11b) du second essieu (4) sont pourvues d'une direction à châssis tournant ou bogie ou d'une direction à fusée d'essieu ;
(b) la direction à châssis tournant ou bogie ou la direction à fusée d'essieu des roues (11a) du premier essieu (3) est reliée à la direction à châssis toumant ou bogie ou la direction à fusée d'essieu des roues (11b) du second essieu (4) de façon telle, que la direction des roues (11a, 11b) du premier et du second essieu (3, 4) se fasse de manière synchrone sur le plan de la géométrie de direction ;
(c) les roues (11a, 11b) du premier et du second essieu (3, 4) sont de préférence agencées dans la zone de la surface d'appui du dispositif de travail (1), de préférence ladite grue ; et
(d) le mécanisme d'attelage (28) est réalisé de façon distincte du châssis (15) et peut être rapporté au dispositif de travail (1), notamment à une grue, de préférence une grue de chantier de grande hauteur, qui doit être transporté sur le châssis (15) et peut être relié en une unité de construction avec le châssis (15), le mécanisme d'attelage étant ainsi relié au train de roulement,
**caractérisé**
**en ce que** le premier et le second essieu (3, 4) sont conçus chacun en tant qu'essieu directionnel avec châssis tournant ou bogie, et les deux essieux (3, 4), en vue d'un mouvement synchrone sur le plan de la géométrie de direction, sont reliés l'un à l'autre par une transmission de force (18), de préférence une barre de direction, et **en ce que**
(1) la direction peut être actionnée par voie hydraulique, le dispositif de direction actionné par voie hydraulique pouvant de préférence être commandé à distance par un groupe hydraulique (58) placé de préférence sur le châssis (15) ;
et/ou
(2) le mécanisme d'attelage (28) comprend une barre tubulaire d'attelage (29) et/ou un pivot de sellette d'attelage (31);
et/ou
(3) il est prévu un train de roulement d'essieu avant (43, 44) supplémentaire fixé de manière amovible au mécanisme d'attelage (28) et pouvant être couplé à un véhicule tracteur.

2. Train de roulement, pour des dispositifs de travail de grande portée, notamment pour une grue de chantier de grande hauteur, comprenant
(A) un châssis (15) avec un essieu double ou en tandem (3, 4), qui comprend un premier et un second essieu ; et
(B) un mécanisme d'attelage (28) pouvant être relié à un véhicule tracteur ;
la configuration du châssis (15) et du mécanisme d'attelage (28) étant la suivante
(a) aussi bien les roues (11a) du premier essieu (3) que les roues (11b) du second essieu (4) sont pourvues d'une direction à châssis tournant ou bogie ou d'une direction à fusée d'essieu ;
(b) la direction à châssis tournant ou bogie ou la direction à fusée d'essieu des roues (11a) du premier essieu (3) est reliée à la direction à châssis tournant ou bogie ou la direction à fusée d'essieu des roues (11b) du second essieu (4) de façon telle, que la direction des roues (11a, 11b) du premier et du second essieu (3, 4) se fasse de manière synchrone sur le plan de la géométrie de direction ;
(c) les roues (11a, 11b) du premier et du second essieu (3, 4) sont de préférence agencées dans la zone de la surface d'appui du dispositif de travail (1), de préférence ladite grue ;
(d) le mécanisme d'attelage (28) est réalisé de façon distincte du châssis (15) et peut être rapporté au dispositif de travail (1), notamment à une grue, de préférence une grue de chantier de grande hauteur, qui doit être transporté sur le châssis (15) et peut être relié en une unité de construction avec le châssis (15), le mécanisme d'attelage étant ainsi relié au train de roulement, et
(e) le premier et le second essieu (3, 4) sont constitués chacun de deux fusées d'essieu, et les fusées d'essieu des roues avant (11a), en vue d'un mouvement synchrone sur le plan de la géométrie de direction, sont reliées aux fusées d'essieu des roues arrière (11b), par une transmission de force (18), de préférence une barre de direction,
**caractérisé en ce que**
(1) la direction peut être actionnée par voie hydraulique, le dispositif de direction actionné par voie hydraulique pouvant de préférence être commandé à distance par un groupe hydraulique (58) placé de préférence sur le châssis (15) ;
et/ou
(2) le mécanisme d'attelage (28) comprend une barre tubulaire d'attelage (29) et/ou un pivot de sellette d'attelage (31) ;
et/ou
(3) il est prévu un train de roulement d'essieu avant (43, 44) supplémentaire fixé de manière amovible au mécanisme d'attelage (28) et pouvant être couplé à un véhicule tracteur.

3. Train de roulement selon la revendication 1 pu 2, **caractérisé en ce que** le pivot de sellette d'attelage (31) est prévu sur une plaque de friction (30).

4. Train de roulement selon la revendication 1, 2 ou 3, **caractérisé en ce que** la barre d'attelage tubulaire (29) est extractible et escamotable par coulissement.

5. Train de roulement selon la revendication 4, **caractérisé en ce que** le mécanisme d'attelage (28) comprend un tube de guidage (42) pour la barre tubulaire d'attelage (29) extractible et escamotable par coulissement.

6. Train de roulement selon la revendication 5, **caractérisé en ce que** le tube de guidage (42) peut être fixé, de préférence de manière rigide, au dispositif de travail (1) notamment à la grue, de préférence à un mât de grue (9).

7. Train de roulement selon l'une des revendications 3 à 6, **caractérisé en ce que** la plaque de friction (30) avec le pivot de sellette d'attelage (31), peut être placée sur le tube de guidage (42) et/ou directement sur le dispositif de travail (1), notamment sur la grue, de préférence sur le mât de grue (9).

8. Train de roulement selon l'une des revendications 1 à 7, **caractérisé en ce que** le dispositif de direction peut être immobilisé, de préférence au moyen d'une broche ou goupille à emmancher (33), pour le transport dans la position de marche en ligne droite.

9. Train de roulement selon l'une des revendications 1 à 8, **caractérisé en ce que** le train de roulement d'essieu avant supplémentaire (43, 44) peut être fixé au mécanisme d'attelage (28) par des goupilles ou broches à emmancher et/ou par un ou le pivot de sellette d'attelage (31).

10. Train de roulement selon l'une des revendications 1 à 9, **caractérisé en ce que** le train de roulement d'essieu avant supplémentaire (43, 44) est d'une configuration à essieux multiples, notamment à essieu double, et peut être fixé au mécanisme d'attelagè (28) par l'intermédiaire d'un dispositif horizontal de rotation (31, 49).

11. Train de roulement selon l'une des revendications 1 à 10, **caractérisé en ce que** le train de roulement (15, 28) et un dispositif de travail (1) de grande portée, de préférence une grue de chantier (1) de grande hauteur, notamment une grue de chantier de grande hauteur à base tournante, sont assemblés en un dispositif de travail roulant, de préférence une grue roulante, le dispositif de travail (1), de préférence la grue, étant monté sur le châssis (15) et le mécanisme d'attelage (28) étant placé ou rapporté sur le dispositif de travail (1), de préférence sur la grue, à distance du châssis (15), et étant relié au châssis (15) par l'intermédiaire du dispositif de travail (1), à savoir de préférence la grue.

12. Train de roulement avec dispositif de travail, notamment avec grue, selon la revendication 11, **caractérisé en ce que** la barre d'attelage tubulaire (29) et/ou le pivot de sellette d'attelage (31) est ou sont rapportés ou placés sur le mât de grue (9).

13. Train de roulement avec dispositif de travail, notamment avec grue, selon la revendication 11 ou 12, **caractérisé en ce que** le mécanisme d'attelage (28) est fixé, à l'aide du tube de guidage (42), à la grue (1), de préférence au mât de grue (9), le tube de guidage (42) étant placé ou rapporté de préférence de manière rigide sur la grue ou le mât de grue (9).

14. Train de roulement avec dispositif de travail, notamment avec grue, selon la revendication 11, 12 ou 13, **caractérisé en ce que** la plaque de friction (30) avec le pivot de sellette d'attelage (31) est placée ou rapportée sur le tube de guidage (42) et/ou directement sur le dispositif de travail (1), notamment sur la grue, de préférence sur le mât de grue (9).

15. Train de roulement avec dispositif de travail, notamment avec grue, selon la revendication 11, 12, 13 ou 14, **caractérisé en ce que** sur la sous-structure, notamment le chariot inférieur (6) de la grue (1), placé sur le châssis (15), sont rapportés ou placés des pieds ou vérins stabilisateurs (36), de préférence des pieds ou vérins stabilisateurs hydrauliques.

16. Train de roulement avec dispositif de travail, notamment avec grue, selon l'une des revendications 11 à 15, **caractérisé en ce que** sur le dispositif de travail (1), de préférence sur le mât de grue (9), est placée ou rapportée au moins une béquille d'appui (38), de préférence rabattable.

17. Train de roulement avec dispositif de travail, notamment avec grue, selon l'une des revendications 11 à 16, **caractérisé en ce que** la sous-structure, notamment le chariot inférieur (6) du dispositif de travail (1), notamment de la grue, est placé ou rapporté sur le châssis (15) par l'intermédiaire d'un mécanisme à bascule (5).

18. Train de roulement avec dispositif de travail (1), notamment avec grue, selon l'une des revendications 11 à 17, **caractérisé en ce que** le châssis (15) est conçu de façon telle, que des contrepoids, notamment les contrepoids de grue (35), puissent rester sur le dispositif de travail (1), à savoir la grue, au cours du transport.

19. Train de roulement avec dispositif de travail (1), notamment avec grue, selon l'une des revendications 11 à 18, **caractérisé en ce qu'**au mécanisme d'attelage (28) est fixé un train de roulement d'essieu avant supplémentaire (43, 44).
